# EUROPÄISCHE PATENTSCHRIFT

(11) **EP 1 954 615 B1**
(45) Veröffentlichungstag und Bekanntmachung des Hinweises auf die Patenterteilung: **02.11.2011**
(21) Anmeldenummer: 06804881.8
(22) Anmeldetag: 22.11.2006
(51) Int. Cl.: B65H 29/04, B65H 29/58, B41F 13/54

(54) **VERFAHREN UND EINRICHTUNG ZUR WAHLWEISEN BEARBEITUNG VON DRUCKPRODUKTEN**
METHOD OF, AND APPARATUS FOR, OPTIONALLY PROCESSING PRINTED PRODUCTS
PROCÉDÉ ET DISPOSITIF POUR LE TRAITEMENT AU CHOIX DE PRODUITS IMPRIMÉS

(30) Priorität: 02.12.2005 CH 19162005
(43) Veröffentlichungstag der Anmeldung: 13.08.2008
(73) Patentinhaber: Ferag AG, 8340 Hinwil (CH)
(72) Erfinder: STAUBER, Hans, Ulrich, CH-8624 Grüt (CH)
(74) Vertreter: Frei Patent Attorneys
(86) Internationale Anmeldenummer: PCT/CH2006/000654
(87) Internationale Veröffentlichungsnummer: WO 2007/062534

(56) Entgegenhaltungen:
- EP-A- 1 155 992
- EP-A- 1 277 685
- EP-A- 1 340 704
- EP-A- 1 445 223
- EP-A- 1 591 395
- EP-B- 0 918 720
- EP-B- 0 918 723
- DE-A- 2 145 270
- US-A- 4 552 349

## Beschreibung

Die Erfindung liegt auf dem Gebiete der Fördertechnik und betrifft ein Verfahren und eine Einrichtung nach den entsprechenden, unabhängigen Patentansprüchen. Verfahren und Einrichtung gemäss Erfindung dienen zur wahlweisen Bearbeitung von Druckprodukten.

Es ist bekannt, Druckprodukte wahlweise zu bearbeiten oder nicht zu bearbeiten dadurch, dass die Druckprodukte in einem seriellen Strom durch eine entsprechende Bearbeitungsstation gefördert werden, wobei die Bearbeitungsstation für zu bearbeitende Druckprodukte aktiv und für nicht zu bearbeitende Druckprodukte passiv geschaltet wird. Der Nachteil einer derartigen Bearbeitung besteht darin, dass im Falle einer relativ zeitaufwändigen Bearbeitung diese die Gesamtleistung bestimmt und zwar unabhängig davon, ob ein grosser oder ein kleinerer Anteil der Druckprodukte zu bearbeiten ist oder nicht. Dasselbe gilt im wesentlichen auch für Anordnungen, in denen ein zugeführter Strom von Druckprodukten auf verschiedene Förderwege verteilt wird, auf denen die Druckprodukte in verschiedener Weise bearbeitet werden oder nicht bearbeitet werden, wenn die verschieden bearbeiteten und/oder nicht bearbeiteten Druckprodukte nach dieser ersten Bearbeitungsstufe für eine Weiterverarbeitung wieder in einem regelmässigen Förderstrom vereint werden sollen. Ist diese Weiterverarbeitung wiederum eine wahlweise Bearbeitung (weitere Bearbeitungsstufe), wird der wiedervereinte Förderstrom wieder aufgeteilt und nach der Bearbeitung gegebenenfalls wieder vereinigt. Dabei bestimmt die zeitaufwändigste Bearbeitung beider Bearbeitungsstufen die Gesamtleistung der gesamten Einrichtung.

EP-A-1591395 betrifft eine Fördereinrichtung tür Papier mit einer Mehrzahl von in den Förderweg eingebauten Transportmodulen. Durch Hinter- und Nebeneinanderschalten dieser weichenartiger Transportmodule sollen alternative Wege zwischen Bearbeitungsmodulen derart bereitgestellt werden, dass gestautes Papier einfach entfernt und der Förderstrom währenddessen auf einen anderen Weg umgeschaltet werden kann.

Es ist nun die Aufgabe der Erfindung, ein Verfahren und eine Einrichtung zu schaffen, die es ermöglichen, die oben kurz beschriebenen Leistungsbeschränkungen für Bearbeitungen mit mindestens zwei voneinander unabhängigen Stufen wahlweiser Bearbeitung mindestens teilweise aufzuheben.

Diese Aufgabe wird gelöst durch das Verfahren und die Einrichtung, wie sie in den Patentansprüchen definiert sind.

Der Begriff "wahlweise Bearbeitung" wird in der folgenden Beschreibung der Erfindung verwendet für eine Mehrzahl von Bearbeitungsschritten, die an Druckprodukten wahlweise ausgeführt werden, wobei die Auswahl gemäss zu erstellender Produkte (Mehrzahl von verschiedenen Bearbeitungsvorrichtungen für verschiedene Bearbeitungsschritte) und/oder gemäss Kapazität von Bearbeitungsvorrichtungen (Mehrzahl von im wesentlichen gleichen Bearbeitungsvorrichtungen für gleiche Bearbeitungsschritte) getroffen wird. Dabei kann ein Bearbeitungsschritt der wahlweisen Bearbeitung auch aus einer Mehrzahl von nacheinander durchgeführten Teilschritten bestehen oder ein Bearbeitungsschritt kann auch eine "Nichtbearbeitung" sein, das heisst, das Fehlen einer Bearbeitung.

Der Begriff "voneinander unabhängige Stufen wahlweiser Bearbeitung" wird in der folgenden Beschreibung verwendet für aufeinanderfolgende Gruppen von wählbaren Bearbeitungsschritten, wobei die Wahl eines Bearbeitungsschrittes in einer Stufe (Folgestufe), völlig unabhängig ist vom Bearbeitungsschritt, der für dasselbe Druckprodukt in der vorhergehenden Stufe (Vorstufe) gewählt wurde. Das heisst mit ande-ren Worten, in jeder Bearbeitungsstufe ist die Auswahl der wählbaren Bearbeitungsschritte eine völlig freie.

Gemäss dem erfindungsgemässen Verfahren wird einer Vorstufe wahlweiser Bearbeitung mindestens ein Zuführungsstrom von Druckprodukten zugefördert. Mittels einer Weiche werden die Druckprodukte des Zuführungsstromes dann wahlweise auf je einen ausgewählten Förderweg einer Mehrzahl von verschiedenen Förderwegen geleitet und auf dem ausgewählten Förderweg einem ausgewählten Bearbeitungsschritt einer Mehrzahl von wählbaren Bearbeitungsschritten zugefördert und nach der Bearbeitung, davon weg gefördert. Nach der genannten Bearbeitung verlaufen die verschiedenen Förderwege der Vorstufe parallel zueinander und nebeneinander durch einen Zwischenbereich. In diesem Zwischenbereich sind verschiedene Förderwege einer Folgestufe wahlweiser Bearbeitung wahlweise an die verschiedenen Förderwege der Vorstufe anschliessbar, derart, dass Druckprodukte von den verschiedenen Förderwegen der Vorstufe völlig frei wählbar auf die verschiedenen Förderwege der Folgerstufe gefördert werden können. Auf den verschiedenen Förderwegen der Folgestufe werden die Druckprodukte wiederum bearbeitet, wobei die wählbaren Bearbeitungsschritte voneinander verschieden sind und ein Bearbeitungsschritt gemäss den zu erstellenden Produkten ausgewählt wird und/oder wobei die wählbaren Bearbeitungsschritte dieselben sind und die Wahl gemäss der momentanen Kapazität der entsprechenden Bearbeitungsvorrichtungen getroffen wird. Dabei ist es möglich, in beiden Stufen wahlweiser Bearbeitung Druckprodukte gleichzeitig zu bearbeiten und/oder auf funktional parallel verlaufenden Förderwegen zu fördern.

Das Prinzip von Verfahren und Einrichtung gemäss Erfindung, sowie eine bevorzugte Ausführungsform der Einrichtung werden anhand der folgenden Figuren im Detail beschrieben. Dabei zeigen:
- Figur 1: ein Blockschema zur Erläuterung des Prinzips von Verfahren und Vorrichtung gemäss Erfindung;
- Figur 2: eine Draufsicht auf eine bevorzugte Ausführungsform der erfindungsgemässen Einrichtung;
- Figur 3: die Einrichtung gemäss Figur 2 von der Seite gesehen.

Figur 1 ist ein Blockschema, das das Prinzip von Verfahren und Einrichtung gemäss Erfindung illustriert. In diesem Schema stellen mit Pfeilen versehene Linien Förderwege bzw. Fördervorrichtungen dar, durch die Druckprodukte im wesentlichen hintereinander in der durch den Pfeil angegebenen Richtung förderbar sind. Die für die Förderung eingesetzten Fördervorrichtungen sind vorzugsweise umlaufende Förderbänder oder umlaufende Greifertransporteure, wobei im Schema der Figur 1 jeweils nur der förderaktive Teil dieser Fördervorrichtungen dargestellt ist, nicht aber der Retour-Trum. Boxen stellen im Schema gemäss Figur 1 Bearbeitungsschritte bzw. Bearbeitungsvorrichtungen dar, wobei Förderwege bzw. Fördervorrichtungen vorgesehen sind, um Druckprodukte entlang der Förderwege zu den Bearbeitungsvorrichtungen und davon weg zu fördern. Als Bearbeitungsvorrichtungen sind an sich bekannte Bearbeitungsvorrichtungen einsetzbar, die für die Durchführung eines vorgegebenen Bearbeitungsschrittes an nacheinander zugeführten Druckprodukten ausgerüstet sind.

Das Schema gemäss Figur 1 zeigt eine Vorstufe 1 wahlweiser. Bearbeitung, eine Folgestufe 2 wahlweiser Bearbeitung und einen zwischen Vorstufe 1 und Folgestufe 2 angeordneten Zwischenbereich 3. Die Vorstufe 1 weist eingangsseitig in an sich bekannter Art mindestens einen Zuführungsförderer 4 für die Zuführung eines Druckproduktestromes auf und eine Weiche 5, mittels derer die Druckprodukte des Zuführungsstromes wahlweise auf je einen der beispielsweise drei verschiedenen Förderwege 6.1, 6.2 oder 6.3 gefördert werden. Auf den Förderwegen 6.1, 6.2 und 6.3 werden die Druckprodukte verschiedenen Bearbeitungsschritten bzw. Bearbeitungsvorrichtungen zugeführt, wobei in beispielhafter Weise auf dem Förderweg 6.1 eine aus zwei Teilschritten 10 und 11 bestehende Bearbeitung, auf dem Förderweg 6.2 keine Bearbeitung (Nicht-Bearbeitung) und auf dem Förderweg 6.3 eine weitere Bearbeitung 12 durchgeführt werden. An der Weiche 5 wird also je nach herzustellendem Produkt entschieden, ob ein zugeführtes Druckprodukt oder eine Gruppe von zugeführten Druckprodukten Bearbeitungsschritte 10 und 11 oder Bearbeitungsschritt 12 durchlaufen soll, oder ob das Druckprodukt oder die Gruppe von Druckprodukten nicht bearbeitet werden soll.

Auf die wahlweise Bearbeitung der Vorstufe 1 folgt gemäss dem erfindungsgemässen Verfahren der Zwischenbereich 3, in dem die verschiedenen Förderwege 6.1, 6.2 und 6.3 parallel zueinander und nebeneinander verlaufen und in dem beispielsweise zwei verschiedene Förderwege 7.1 und 7.2 der Folgestufe 2 wahlweise an je einen der verschiedenen Förderwege 6.1, 6.2 oder 6.3 der Vorstufe anschliessbar sind. Die verschiedenen Förderwege 7.1 und 7.2 der Folgestufe 2 bzw. entsprechende Fördervorrichtungen führen die Druckprodukte wiederum in Bearbeitungsschritte bzw. Bearbeitungsvorrichtungen 13 und 14 und von diesen weg. Dabei können die Bearbeitungen 13 und 14 voneinander verschieden sein und die Wahl des Förderweges bzw. der Bearbeitung erfolgt wiederum gemäss der zu erstellenden Produkte. Die Bearbeitungen 13 und 14 können aber auch gleich sein und die Wahl erfolgt gemäss Kapazität der entsprechenden Bearbeitungsvorrichtung.

Es ist ohne weiteres möglich, an die Folgestufe 2 einen weiteren Zwischenbereich anzuschliessen, in dem die verschiedenen Förderwege 7.1 und 7.2 der Folgestufe 2 parallel zueinander und nebeneinander verlaufen und in dem verschiedene Förderwege der weiteren Folgestufe wahlweise an die Förderwege 7.1 und 7.2 der Folgestufe (2) anschliessbar sind.

Auch im Zwischenbereich 3 können Bearbeitungsschritte durchgeführt werden bzw. Bearbeitungsvorrichtungen 15 angeordnet sein. Wenn sichergestellt ist, dass nicht gleichzeitig auf zwei oder allen drei der Förderwege 6.1, 6.2 und 6.3 der Vorstufe 1 Druckprodukte gefördert werden, die im Zwischenbereich effektiv bearbeitet werden müssen, kann eine derartige Bearbeitungsvorrichtung von einem der Förderwege 6.1, 6.2 oder 6.3 der Vorstufe 1 zum anderen verschiebbar (Doppelpfeil V) angeordnet sein.

Der Zuführungsstrom von Druckprodukten, der der Weiche 5 der Vorstufe 1 zugeführt wird, ist beispielsweise ein Schuppenstrom der auf einem Förderband gefördert wird. Die Weiche 5 ist beispielsweise realisiert als Übernahmestelle, an der drei Greifertransporteure parallel über dem Förderband angeordnet sind und wahlweise Druckprodukte des Zuführungsstromes erfassen und auf die verschiedenen Förderwege 6.1, 6.2 und 6.3 der Vorstufe 1 fördern. Im Zwischenbereich 3 können die Förderwege 6.1, 6.2 und 6.3 der Vorstufe 1 mit Förderbändern ausgerüstet sein und die verschiedenen Förderwege 7.1 und 7.2 der Folgestufe 2 mit verschwenkbaren Greifertransporteuren. Es ist aber beispielsweise auch möglich, die verschiedenen Förderwege 6.1, 6.2 und 6.3 der Vorstufe ganz mit Greifertransporteuren auszurüsten und die verschiedenen Förderwege 7.1 und 7.2 darunter anzuordnen und mit schwenkbaren Förderbändern auszurüsten, auf die die Druckprodukte von den Greifertransporteuren wahlweise abgelegt werden.

Figuren 2 und 3 zeigen als Draufsicht (Fig. 2) und von der Seite gesehen (Fig. 3) eine bevorzugte Ausführungsform der erfindungsgemässen Einrichtung. Gleiche Einrichtungsteile und -bereiche sind mit gleichen Bezugszeichen bezeichnet. Die dargestellte Einrichtung dient zur Durchführung der folgenden, beispielhaften Ausführungsform des erfindungsgemässen Verfahrens: Die Druckprodukte werden von z.B. von einer Rotation 18 auf einem Förderband (Zuführungsförderer 4, als dünnere, strichpunktierte Linie dargestellt) und/oder mittels Greifertransporteuem 40, 41 (als dickere strichpunktierte Linien dargestellt) zu Abgabe/Übergabevorrichtungen 19, 20 zugeführt. Dabei übernehmen die Abgabe/Übergabevorrichtungen 19 und 20 die Funktion von Teilweichen 5 und 5', indem auf dem Förderband zugeführte Druckprodukte wahlweise weitergefördert oder von Greifern der Greifertransporteure 40, 41 ergriffen werden und/oder indem von den Greifertransporteuem 40 oder 41 zugeführte Druckprodukte wahlweise weitergefördert oder auf dem Förderband abgelegt werden. Dadurch gelangen die Druckprodukte nach freier Wahl auf einen von drei Förderwegen 6.1, 6.2 oder 6.3 der Vorstufe 1 und werden entweder vereinzelt, gefaltet, beschnitten und dann an einen weiteren Greifertransporteur 42 übergeben (Bearbeitungen 21, 22, 23 und 24 auf Förderweg 6.3) oder nicht bearbeitet (Förderwege 6.1 und 6.2). Im Zwischenbereich 3, der auf die Vorstufe 1 folgt, werden die Druckprodukte entlang der verschiedenen Förderwege 6.1, 6.2 und 6.3 der Vorstufe 1 mittels Greifertransporteuren 40, 41 oder 42 weiter gefördert, wobei diese Förderwege parallel zueinander und nebeneinander verlaufen. Unter den parallel und nebeneinander verlaufenden Greifertransporteuren 40, 41 und 42 der Förderwege 6.1, 6.2 und 6.3 der Vorstufe 1 sind nacheinander schwenkbare Förderbänder 50, 51 und 52 angeordnet, die je einem der Förderwege 7.1, 7.2 oder 7.3 der Folgestufe 2 zugeordnet sind. Die verschwenkbaren Enden dieser Förderbänder 50, 51, 52 sind je nach Verschwenkung unter einem der Förderwege 6.1, 6.2 oder 6.3 positionierbar und fördern die von der Vorstufe 1 auslaufenden Druckprodukte beispielsweise je nach Kapazität einer von drei Stapeleinrichtungen kombiniert mit Umreifungsvorrichtung (Bearbeitungsvorrichtungen 25/26, 27/28 oder 29/30 der Folgestufe 2) zu. Es ist auch möglich, die Stapel/Umreifungsvorrichtungen für verschiedene Formate einzustellen und damit entweder den bearbeiteten (das heisst, gefalteten) Produkten ab Förderweg 6.3 oder den nicht bearbeiteten Produkten ab Förderwegen 6.1 oder 6.2 zuzuordnen. Eine solche Einstellung ist auch ohne Weiteres während dem Betrieb möglich.

Die in den Figuren 2 und 3 dargestellte Einrichtung eignet sich insbesondere zur Weiterverarbeitung von Druckprodukten, die von einer Rotation 18 hergestellt werden, wobei die Einrichtung direkt on-line an den Ausgang dieser Rotation angeschlossen ist und/oder an eine Vorrichtung (z.B. Wickelstation, Anleger), die ausgerüstet ist, um aus Lagerformationen (Wickel, Stapel, Stangen) von Rotationsprodukten einen Druckproduktestrom (z.B. Schuppenstrom) zu erzeugen. Die zugeführten Rotationsprodukte sind beispielsweise zweimal gefaltete Zeitungen, die entweder lediglich gestapelt und umreift (Folgestufe 2 wahlweiser Bearbeitung) oder vor der Stapelung und Umreifung zu mehrseitigen, kleinerformatigen Druckprodukten verarbeitet werden, dadurch, dass sie ein zusätzliches Mal gefaltet, gegebenenfalls geheftet und derart beschnitten werden, dass die in der Rotation erstellten Falzkanten weggeschnitten werden (Vorstufe 1 wahlweiser Bearbeitung).

Die Bearbeitungsvorrichtungen auf dem Förderweg 6.3 der Vorstufe 1 sind eine Vereinzelungsvorrichtung 21 (Vereinzelungsrad), eine Falzvorrichtung 22, eine Schneidevorrichtung 23 und eine Übernahmevorrichtung 24. Durch die Vereinzelungsvorrichtung 21 werden die als Schuppenstrom zugeführten Rotationsprodukte vereinzelt. Durch die Faltvorrichtung 22 werden sie quer zur zweiten Falzkante ein zusätzliches Mal gefaltet, in der Schneidevorrichtung 23 werden sie quer und/oder parallel zur zusätzlichen Falzkante beschnitten und in der Übernahmevorrichtung 24 werden sie vom weiteren Greifertransporteur 42 übernommen.

Die Greifertransporteure 40, 41 und 42 der Förderwege 6.1, 6.2 und 6.3 verlaufen im Zwischenbereich 3 parallel zueinander und nebeneinander. Im Zwischenbereich 3 ist auch eine Adressiervorrichtung 43 angeordnet, deren Schreibkopf 44 in der weiter oben angesprochenen Weise zwischen den Förderwegen 6.1, 6.2 und 6.3 verschiebbar ist.

## Patentansprüche

1. Verfahren zur wahlweisen Bearbeitung von Druckprodukten in einer Vorstufe (1) und in einer auf die Vorstufe (1) folgenden und von der Vorstufe (1) unabhängigen Folgestufe (2), wobei die Druckprodukte für die wahlweise Bearbeitung auf je einen einer Mehrzahl von verschiedenen Förderwegen geleitet und auf dem Förderweg einem Bearbeitungsschriu unterzogen werden und wobei die Druckprodukte in mindestens einem Druckproduktestrom zugeführt werden und mittels Weiche (5) wahlweise auf einen der verschiedenen Förderwege (6.1. 6.2, 6.3) der Vorstufe (1) geleitet werden, **dadurch gekennzeichnet, dass** die verschiedenen Förderwege (6.1, 6.2, 6.3) der Vorstufe (1) nach der Bearbeitung in einem Zwischenbereich (3) parallel zueinander und nebeneinander verlaufen, und dass im Zwischenbereich (3) die verschiedenen Förderwege (7.1. 7.2, 7.3) der Folgestufe (2) mittels verschwenkbarer Fördeseinrichtungen wahlweise an die verschiedenen Förderwege (6.1. 6.2, 6.3) der Vorstufe (1) angeschlossen werden.

2. Verfahren nach Anspruch 1, **dadurch gekennzeichnet, dass** die Bearbeitungsschritte der wahlweisen Bearbeitung der Vorstufe (1) und/oder der Folgestufe (2) voneinander verschiedene Bearbeitungsschritte und/oder ein Fehlen eines Bearbeitungsschrictes sind und dass einer der Bearbeitungsschritte gemäss der herzustellenden Druckprodukte ausgewählt wird.

3. Verfahren nach Anspruch 1, **dadurch gekennzeichnet, dass** die Bearbeitungsschritte der wahlweisen Bearbeitung der Vorstufe (1) und/oder der Folgestufe (2) im wesentlichen gleich sind und dass einer der Bearbeitungsschritte gemäss Bearbeitungskapazität ausgewählt wird.

4. Verfahren nach einem der Ansprüche 1 bis 3, **dadurch gekennzeichnet, dass** die Druckprodukte von einer Rotation hergestellte Rotationsprodukte sind und dass die wahlweise Bearbeitung der Vorstufe (1) eine zusätzliche Faltung und Beschneidung oder eine Nicht-Bearbeitung ist und dass die wahlweise Bearbeitung der Folgestufe (2) eine Stapelung und Umreifung ist in einer Stapel/Umreifungsvorrichtung (25/26. 27/28, 29/30), die freie Kapazität aufweist und/oder für das entsprechende Format eingestellt ist.

5. Einrichtung zur Durchführung des Verfahrens nach Anspruch 1, welche Einrichtung mindestens eine Fördervorrichtung (4) zur Zuführung mindestens eines Zuführungsstromes von Druckprodukten, eine Weiche (5) zur Aufteilung des mindestens einen Zuführungsstromes auf je einen ausgewählten einer Mehrzahl von verschiedenen, mit Fördervorrichtungen ausgerüsteten Förderwegen (6.1, 6.2, 6.3) einer Vorstufe (1) wahlweiser Bearbeitung und Bearbeitungsvorrichtungen (10, 11, 12, 21, 22, 23, 24), zu denen und von denen weg die verschiedenen Förderwege (6.1, 6.2, 6.3) der Vorstufe (1) führen, aufweist, **dadurch gekennzeichnet, dass** die verschiedenen Förderwege (6.1, 6.2, 6.3) der Vorstufe (1) nach den Bearbeitungsvorrichtungen (10, 11, 12, 21, 22, 23, 24) in einem Zwischenbereich (3) parallel zueinander und nebeneinander angeordnet sind und dass in diesem Zwischenbereich (3) verschiedene, mit Fördervorrichtungen ausgerüstete Förderwege (7.1, 7.2, 7.3) einer Folgestufe (2) wahlweiser Bearbeitung mittels verschwenkbares Fördereinrichtungen wahlweise an je einen der verschiedenen Förderwege (6.1, 6.2. 6.3) der Vorstufe (1) anschliessbar sind.

6. Einrichtung nach Anspruch 5, **dadurch gekennzeichnet, dass** die Fördervorrichtungen Greifertransporteure oder Förderbänder sind.

7. Einrichtung nach einem der Ansprüche 5 oder 6, **dadurch gekennzeichnet, dass** die Bearbeitungsvorrichtungen (10, 11, 12, 13, 14, 21, 22, 23, 24), die auf je einem der verschiedenen Förderwege (6.1, 6.2, 6.3 oder 7.1, 7.2, 7.3) der Vorstufe (1) oder der Folgestufe (2) angeordnet sind, verschieden voneinander sind und dass die Weiche (5) oder das wahlweise Anschliessen von Förderwegen (7.1, 7.2, 7.3) der Folgestufe (2) an Förderwege (6.1, 6.2, 6.3) der Vorstufe (1) gemäss zu erstellender Produkte steuerbar oder einstellbar sind.

8. Einrichtung nach einem der Ansprüche 5 oder 6, **dadurch gekennzeichnet, dass** die Bearbeitungsvorrichtungen (10, 11, 12, 13, 14, 25/26, 27/28, 29/30) die auf je einem der verschiedenen Förderwege (6.1, 6.2, 6.3 oder 7.1, 7.2, 7.3) der Vorstufe (1) oder der Folgestufe (2) angeordnet sind, im wesentlichen gleich sind und dass die Weiche (5) oder das wahlweise Anschliessen von Förderwegen (7.1, 7.2, 7.3) der Folgestufe (2) an Förderwege (6.1, 6.2, 6.3) der Vorstufe (1) gemäss Kapazität der Bearbeitungsvorrichtungen steuerbar oder einstellbar sind.

9. Einrichtung nach einem der Ansprüche 5 bis 8, **dadurch gekennzeichnet, dass** die Bearbeitungsvorrichtungen auf einem ersten Förderweg (6.3) der Vorstufe (1) eine Vereinzelungsvorrichtung (21), eine Faltvorrichtung (22), eine Schneidevorrichtung (23) und eine Übergabevorrichtung (24) an einen weiteren Greiferförderer (42) sind, während auf weiteren Förderwegen (6.1, 6.2) der Vorstufe (1) keine Bearbeitungsvorrichtungen vorgesehen sind.

10. Einrichtung nach Anspruch 9, **dadurch gekennzeichnet, dass** die Fördervorrichtungen (4) zur Zuführung des Druckpioduktestromes ein Förderband und zwei Greifertransporteure (40, 41) sind und dass zwei steuerbare Abgabe/Übergabevorrichtungen (19, 20) als Teilweichen (5, 5') vorgesehen sind.

11. Einrichtung nach Anspruch 9 und 10, **dadurch gekennzeichnet, dass** die Fördervorrichtungen der verschiedenen Förderwege (7.1, 7.2, 7.3) der Folgestufe (2) mindestens im Zwischenbereich (3) schwenkbare Förderbänder (50, 51, 52) sind und dass die Greifertransporteure (40, 41, 42) der verschiedenen Förderwege (6.1, 6.2, 6.3) der Vorstufe (1) über den schwenkbaren Förderbändern (50, 51, 52) angeordnet und für das wahlweise Entlassen von Druckprodukten steuerbar sind.

12. Einrichtung nach einem der Ansprüche 5 bis 11, **dadurch gekennzeichnet, dass** die Bearbeitungsvorrichtungen, die auf den Förderwegen (7.1, 7.2, 7.3) der Folgestufe (2) angeordnet sind, Stapel/Umreifungsvorrichtungen (25/26, 27/28, 29/30) sind.

## Claims

1. A method for the selective processing of printed products in a preliminary stage (1) and in a follow-up stage (2) which follows the preliminary stage (1) and which is independent of the preliminary stage (1), wherein the printed products are led in each case onto one of a plurality of different conveyor paths and are subjected to a processing step on the conveyor path, for the selective processing and wherein the printed products are supplied in at least one printed product flow and are selectively led by way of a shunt (5) onto one of the different conveyor paths (6.1, 6.2, 6.3) of the preliminary stage (1), **characterised in that** the different conveyor paths (6.1, 6.2, 6.3) of the preliminary stage (1) after the processing in an intermediate region (3) run parallel to one another and side by side, and that in the intermediate region (3), the different conveyor paths (7.1, 7.2, 7.3) of the follow-up stage (2) are selectively connected to the different conveyor paths (6.1, 6.2, 6.3) of the preliminary stage (1) by means of pivotable conveyor devices.

2. A method according to claim 1, **characterised in that** the processing steps of the selective processing of the preliminary stage (1) and/or of the follow-up stage (2) are processing steps which are different from one another and/or are an absence of a processing step, and that one of the processing steps is selected according to the printed product to be manufactured.

3. A method according to claim 1, **characterised in that** the processing steps of the selective processing of the preliminary stage (1) and/or of the follow-up stage (2) are essentially the same and that one of the processing steps is selected according to the processing capacity.

4. A method according to one of the claims 1 to 3, **characterised in that** the printed products are rotary printing machine products manufactured from a rotary printing machine, and that the selective processing of the preliminary stage (1) is an additional folding and cutting or a non-processing, and that the selective processing of the follow-up stage (2) is a stacking and strapping in a stacking/strapping device (25/26, 27/28, 29/30) which has free capacity and/or is set to the respective format.

5. A device for carrying out the method according to claim 1, said device comprising at least one conveyor device (4) for feeding at least one feed flow of printed products, a shunt (5) for dividing the at least one feed flow onto in each case a selected one of a plurality of different conveyor paths (6.1, 6.2, 6.3) of a preliminary stage (11) of a selective processing, which are equipped with conveyor devices, and processing devices (10, 11, 12, 21, 22, 23, 24), to and away from which the different conveyor paths (6.1, 6.2, 6.3) of the preliminary stage (1) lead, **characterised in that** the different conveyor paths (6.1, 6.2, 6.3) of the preliminary stage (1) after the processing devices (10, 11, 12, 21, 22, 23, 24) are arranged parallel to one another and side by side in an intermediate region (3), and that in this intermediate region (3), different conveyor paths (7.1, 7.2, 7.3) of a follow-up stage (2) of a selective processing which are equipped with conveyor devices, are selectively connectable by means of pivotable conveyor devices, in each case to one of the different conveyor paths (6.1, 6.2, 6.3) of the preliminary stage (1).

6. A device according to claim 5, **characterised in that** the conveyor devices are gripper conveyors or conveyor belts.

7. A device according to one of the claims 5 or 6, **characterised in that** the processing devices (10, 11, 12, 13, 14, 21, 22, 23, 24) which are arranged in each case on one of the different conveyor paths (6.1, 6.2, 6.3 or 7.1, 7.2, 7.3) of the preliminary stage (1) or of the follow-up stage (2), are different from one another, and that the shunt (5) or the selective connection of conveyor paths (7.1, 7.2, 7.3) of the follow-up stage (2) to conveyor paths (6.1, 6.2, 6.3) of the preliminary stage (1) may be controlled or set according to the products to be manufactured.

8. A device according to one of the claims 5 or 6, **characterised in that** the processing devices (10, 11, 12, 13, 14, 25/26, 27/28, 29/30), which are in each case arranged on one of the different conveyor paths (6.1, 6.2, 6.3 or 7.1, 7.2, 7.3) of the preliminary stage (1) or the follow-up stage (2), are essentially the same, and that the shunt (5) or the selective connection of the conveyor paths (7.1, 7.2, 7.3) of the follow-up stage (2) to conveyor paths (6.1, 6.2, 6.3) of the preliminary stage (1) may be controlled or set according to the capacity of the processing devices.

9. A device according to one of the claims 5 to 8, **characterised in that** the processing devices on a first conveyor path (6.3) of the preliminary stage (1) are a singularisation device (21), a folding device (22), a cutting device (23) and a transfer device (24) to a further gripper conveyor (42), whilst no processing devices are provided on further conveyor paths (6.1, 6.2) of the preliminary stage (1).

10. A device according to claim 9, **characterised in that** the conveyor devices (49) for feeding the printed product flow are a conveyor belt and two gripper conveyors (40, 41), and that two controllable dispensing/transfer devices (19, 20) are provided as part shunts (5, 5').

11. A device according to claim 9 and 10, **characterised in that** the conveyor devices of the different conveyor paths (7.1, 7.2, 7.3) of the follow-up stage (2), at least in the intermediate region (3) are pivotable conveyor belts (50, 51, 52), and that the gripper conveyors (40, 41, 42) of the different conveyor paths (6.1, 6.2, 6.3) of the preliminary stage (1) are arranged above the pivotable conveyor belts (50, 51, 52) and may be controlled for the selective release of printed products.

12. A device according to one of the claims 5 to 11, **characterised in that** the processing devices which are arranged on the conveyor paths (7.1, 7.2, 7.3) of the follow-up stage (2), are stacking/strapping devices (25/26, 27/28, 29/30).

## Revendications

1. Procédé pour le traitement au choix de produits imprimés dans un étage préliminaire (1) et dans un étage consécutif (2) qui suit l'étage préliminaire (1) et qui est indépendant de l'étage préliminaire (1), dans lequel les produits imprimés sont conduits pour le traitement au choix chacun sur une pluralité de trajets de convoyage différents et sont soumis à une étape de traitement sur le trajet de convoyage et dans lequel les produits imprimés sont amenés dans au moins un flux de produits imprimés et sont conduits au moyen d'un aiguillage (5) au choix sur un des trajets de convoyage différents (6.1, 6.2, 6.3) de l'étage préliminaire (1), **caractérisé en ce que** les trajets de convoyage différents (6.1, 6.2, 6.3) de l'étage préliminaire (1) après le traitement s'étendent parallèlement l'un à l'autre et l'un à côté de l'autre dans une zone intermédiaire (3) et **en ce que**, dans la zone intermédiaire (3), les trajets de convoyage différents (7.1, 7.2, 7.3) de l'étage consécutif (2) sont reliés au choix aux trajets de convoyage différents (6.1, 6.2, 6.3) de l'étage préliminaire (1) au moyen de dispositifs de convoyage qui peuvent être pivotés.

2. Procédé selon la revendication 1, **caractérisé en ce que** les étapes de traitement du traitement au choix de l'étage préliminaire (1) et/ou de l'étage consécutif (2) sont des étapes de traitement qui diffèrent les unes des autres et/ou sont un manque d'une étape de traitement et **en ce que** l'une des étapes de traitement est sélectionnée conformément au produit imprimé à fabriquer.

3. Procédé selon la revendication 1, **caractérisé en ce que** les étapes de traitement du traitement au choix de l'étage préliminaire (1) et/ou de l'étage consécutif (2) sont essentiellement identiques et **en ce que** l'une des étapes de traitement est sélectionnée en fonction de la capacité de traitement.

4. Procédé selon l'une des revendications 1 à 3, **caractérisé en ce que** les produits imprimés sont des produits de rotation fabriqués par une rotation et **en ce que** le traitement au choix de l'étage préliminaire (1) est un pliage supplémentaire et une découpe supplémentaire ou un non traitement et **en ce que** le traitement au choix de l'étage consécutif (2) est un empilement et un cerclage dans un dispositif d'empilement et de cerclage (25/26, 27/28, 29/30) qui présente la capacité libre et/ou qui est ajusté pour le format correspondant.

5. Dispositif pour l'exécution du procédé selon la revendication 1, dans lequel ledit dispositif présente au moins un dispositif de convoyage (4) pour l'apport d'au moins un flux d'amenée de produits imprimés, un aiguillage (5) pour la répartition du au moins un flux d'amenée, chacun sur un trajet de convoyage sélectionné parmi une pluralité de trajets de convoyage différents (6.1, 6.2, 6.3) d'un étage préliminaire (1) équipés de dispositifs de convoyage pour le traitement au choix et de dispositifs de traitement (10, 11, 12, 21, 22, 23, 24) vers lesquels les trajets de convoyage différents (6.1, 6.2, 6.3) de l'étage préliminaire (1) mènent et depuis lesquels les trajets de convoyage différents (6.1, 6.2, 6.3) de l'étage préliminaire (1) s'écartent, **caractérisé en ce que** les trajets de convoyage différents (6.1, 6.2, 6.3) de l'étage préliminaire (1) sont agencés après les dispositifs de traitement (10, 11, 12, 21, 22, 23, 24) dans une zone intermédiaire (3) parallèlement l'un à l'autre et l'un à côté de l'autre et **en ce que**, dans cette zone intermédiaire (3), des trajets de convoyage différents (7.1, 7.2, 7.3) équipés de dispositifs de convoyage d'un étage consécutif (2) pour le traitement au choix peuvent être reliés au choix à chacun d'un des trajets de convoyage différents (6.1, 6.2, 6.3) de l'étage préliminaire (1) au moyen de dispositifs de convoyage qui peuvent être pivotés.

6. Dispositif selon la revendication 5, **caractérisé en ce que** les dispositifs de convoyage sont des transporteurs à préhenseur ou des tapis de convoyage.

7. Dispositif selon l'une ou l'autre des revendications 5 et 6, **caractérisé en ce que** les dispositifs de traitement (10, 11, 12, 13, 14, 21, 22, 23, 24) qui sont agencés sur chacun d'un des trajets de convoyage différents (6.1, 6.2, 6.3 ou 7.1, 7.2, 7.3) de l'étage préliminaire (1) ou de l'étage consécutif (2), sont différents les uns des autres et **en ce que** l'aiguillage (5) ou la liaison au choix des trajets de convoyage (7.1, 7.2, 7.3) de l'étage consécutif (2) aux trajets de convoyage (6.1, 6.2, 6.3) de l'étage préliminaire (1) peut être commandé ou ajusté conformément aux produits à fabriquer.

8. Dispositif selon l'une ou l'autre des revendications 5 et 6, **caractérisé en ce que** les dispositifs de traitement (10, 11, 12, 21, 13, 14, 25/26, 27/28, 29/30) qui sont agencés sur chacun d'un des trajets de convoyage différents (6.1, 6.2, 6.3 ou 7.1, 7.2, 7.3) de l'étage préliminaire (1) ou de l'étage consécutif (2), sont essentiellement identiques et **en ce que** l'aiguillage (5) ou la liaison au choix des trajets de convoyage (7.1, 7.2, 7.3) de l'étage consécutif (2) aux trajets de convoyage (6.1, 6.2, 6.3) de l'étage préliminaire (1) peut être commandé ou ajusté conformément à la capacité des dispositifs de traitement.

9. Dispositif selon l'une des revendications 5 à 8, **caractérisé en ce que** les dispositifs de traitement sont sur un premier trajet de convoyage (6.3) de l'étage préliminaire (1), un dispositif de séparation (21), un dispositif de pliage (22), un dispositif de découpe (23) et un dispositif de transmission (24) sur un autre convoyeur à préhenseur (42), tandis que, sur les autres trajets de convoyage (6.1, 6.2), aucun dispositif de traitement n'est prévu.

10. Dispositif selon la revendication 9, **caractérisé en ce que** les dispositifs de convoyage (4) pour l'apport du flux de produits imprimés sont un tapis de convoyage et deux transporteurs à préhenseurs (40, 41) et **en ce que** deux dispositifs de remise et de transmission qui peuvent être commandés (19, 20) sont prévus comme aiguillages partiels (5, 5').

11. Dispositif selon l'une ou l'autre des revendications 9 et 10, **caractérisé en ce que** les dispositifs de convoyage des trajets de convoyage différents (7.1, 7.2, 7.3) de l'étage consécutif (2) sont des dispositifs de convoyage (50, 51, 52) qui peuvent être pivotés au moins dans la zone intermédiaire (3) et **en ce que** les transporteurs à préhenseurs (40, 41, 42) des trajets de convoyage différents (6.1, 6.2, 6.3) de l'étage préliminaire (1) sont agencés au-dessus des convoyeurs à bande (50, 51, 52) qui peuvent être pivotés et peuvent être commandés pour le déchargement au choix des produits imprimés.

12. Dispositif selon l'une des revendications 5 à 11, **caractérisé en ce que** les dispositifs de traitement qui sont agencés sur les trajets de convoyage (7.1, 7.2, 7.3) de l'étage consécutif (2) sont des dispositifs d'empilage et de cerclage (25/26, 27/28, 29/30).
